# EUROPÄISCHE PATENTSCHRIFT

(11) **EP 0 064 739 B1**
(45) Veröffentlichungstag und Bekanntmachung des Hinweises auf die Patenterteilung: **13.08.1986**
(21) Anmeldenummer: 82103988.0
(22) Anmeldetag: 07.05.1982
(51) Int. Cl.: F04C 29/04

(54) **Kühler für einen Verdichter**
Cooler for a compressor
Dispositif de refroidissement pour un compresseur

(30) Priorität: 07.05.1981 DE 3118116
(43) Veröffentlichungstag der Anmeldung: 17.11.1982
(73) Patentinhaber: ISARTALER Schraubenkompressoren GmbH, D-8192 Geretsried 1 (DE)
(72) Erfinder: Hofmann, Rudolf, D-6238 Hofheim-Diedenbergen (DE)
(74) Vertreter: Klingseisen, Franz, Dipl.-Ing.

## Beschreibung

Die Erfindung betrifft einen Kühler für mit Öleinspritzung arbeitende Rotationsverdichter nach dem Oberbegriff des Anspruchs 1.

Aus der DE-A-29 38 557 ist ein Kühler für Schraubenverdichter bekannt, bei dem ein Ringkühler senkrecht zur Achse in zwei Abschnitte unterteilt ist, von denen einer zum Kühlen von Öl und der andere zum Nachkühlen der vom Verdichter gelieferten Druckluft ausgebildet ist. Bei diesem Aufbau ergibt sich eine gewisse Längsabmessung des Ringkühlers an der Verdichtereinheit.

Der Erfindung liegt die Aufgabe zugrunde, einen Kühler der eingangs angegebenen Art so auszubilden, daß er platzsparend an einer kompakten Verdichtereinheit angebracht werden kann.

Diese Aufgabe wird durch die Merkmale im Kennzeichen des Anspruchs 1 gelöst. Durch die Unterteilung eines Ringkühlers in Umfangsabschnitte oder Ringsektoren ergibt sich ein in Achsrichtung gedrungener Aufbau.

Vorteilhafte Ausgestaltungen der Erfindung sind in den weiteren Ansprüchen angegeben. Bei der Ausführungsform nach Anspruch 2 ergibt sich ein herstellungstechnisch günstiger Aufbau, ohne daß die den Kühlkr bildenden Ringsektoren gesondert bearbeitet werden müssen. Mit der Ausgestaltung nach Anspruch 3 kann die Kühlleistung den jeweiligen Erfordernissen angepaßt werden. Bei der Anordnung nach Anspruch 4 sind die Anschlüsse für den Kondensatablaß und den Druckluftaustritt bequem zugänglich. Anspruch 5 schließlich gibt eine Ausgestaltung wieder, die zu einer wirksamen Kondensatabscheidung führt.

Eine beispielsweise Ausfürungform der Erfindung wird nachfolgend anhand der Zeichnung näher erläutert. Es zeigen
Fig. 1 eine Stirnansicht des erfindungsgemäßen Kühlers mit teilweise im Schnitt dargestelltem Kondensatabscheider, und
Fig. 2 und 3 schematische Darstellungen der Anordnung der Kühllamellen.

Die Fig. 1 zeigt einen Ringkühler, der aus zwei ringsektorförmigen Kühlerabschnitten 1 und 2 aufgebaut ist, zwischen denen sektorförmige Einsatzteile 3 und 4 befestigt beispielsweise eingeschweißt sind. An dem Einsatzteil 3 sind zwei Einlaßöffnungen bzw. -stutzen ausgebildet, zwischen denen eine Trennwand 5 angeordnet ist. Der Einlaß 6 ist für Öl und der Einlaß 7 für Druckluft vorgesehen. Der sich etwa über 180° erstreckende Kühlerabschnitt 1 dient als Ölkühler, während der sich etwa über 90° erstreckende Kühlerabschnitt 2 als Luft-Nachkühler dient. Die Einsatzteile 3 und 4 nehmen jeweils einen Winkelbereich von etwa 30 - 45° ein.

Während das Einsatzteil 3 ringsektorförmig entsprechend den Abmessungen der Kühlabschnitte 1 und 2 ausgebildet und mit axial gerichteten Einlaßöffnungen 6 und 7 versehen ist, weist das Einsatzteil 4 lediglich für den Ölauslaß eine axial gerichtete Bohrung 8 und eine radial gerichtete Auslaßöffnung 9 für die Druckluft auf. Zudem ist das Einsatzteil 4 auf dem Außenumfang des Kühlers vorstehend ausgebildet, wobei die radial außenliegenden Begrenzungswände dieses Einsatzteiles 4 etwa senkrecht und waagracht verlaufen. Durch die schräge Anordnung der Trennwand 10 wird dabei auf der Druckluftseite ein Kondensatabscheider mit Kondensatablaß 11 ausgebildet, der nach unten gerichtet ist.

Zur Verstärkung der Kondensatabscheidung sind über und unter der Druckluftauslaßbohrung 9 Prallflächen 12 angeordnet, die als Rippen in dem Einsatzstück 4 ausgebildet sein können, die sich zwischen der Vorder- und Rückwand des - Einsatzteiles 4 erstrecken. Diese Rippen 12 sind in der Ansicht von rechts in Fig. 1 gewölbt ausgebildet. Die untere Rippe 12 ragt weniger weit in den Abscheideraum, damit an dieser Stelle keine Querschnittsverringerung gegenüber der Trennwand 10 auftritt.

Wie die Fig. 2 und 3 zeigen, können die Kühlerabschnitte 1 und 2 so ausgebildet werden, daß sie radial oder axial von der Druckluft durchströmt werden. Hierbei ist die Anordnung nach Fig. 2 insofern günstiger, als die Kühlerlamellen 13 eines Abschnitts identisch ausgebildet werden können, während die schalenförmigen Kühlerlamellen 14 der Anordnung nach Fig. 3 unterschiedliche Abmessungen haben.

Das Einsatzteil 4 mit dem Kondensatabscheider kann auch in anderer Weise ausgebildet werden. So ist es auch möglich, den Kondensatablaß 11 seitlich am Einsatzteil axial gerichtet anzuordnen, während für den Druckluftauslaß ein sich von unten in den Kondensatorabscheider erstreckender Rohrstutzen vorgesehen sein kann, über dem eine Prallfläche für die Druckluft angeordnet ist, so daß die Druckluft radial nach unten an der Stelle des in Fig. 1 angegebenen Kondensatablasses 11 abgezogen werden kann. Auch ist es möglich, in dem Einsatzteil 4 weitere Prall- und Umlenkflächen für die Druckluft vorzusehen.

Wie die Fig. 2 und 3 zeigen, entspricht die Dickenabmessung der Einsatzteile 3 und 4 der der Ringsektoren 1 und 2.

Die Fig. 4 zeigt eine Weiterbildung des Einsatzteils 4, wobei die Auslaßöffnung 9 für die Druckluft gegenüber der Strömungsrichtung im Kühlerabschnitt 2 um nahezu 180° umgelenkt und dadurch eine bessere Abscheidewirkung erzielt wird. Die Prallfläche 12 dient dabei zur Unterstützung der Umlenkwirkung.

Der Abscheideraum kann zur weiteren Unterstützung der Abscheidewirkung mit Füllkörpern gefüllt sein.

## Patentansprüche

1. Kühler für mit Öleinspritzung arbeitende Rotationsverdichter, bei dem ein Ringkühler in zwei Abschnitte unterteilt ist, von denen einer zum Kühlen von Öl und der andere zum Nachkühler der vom Verdichter gelieferten Druckluft ausgebildet ist, wobei jeder Abschnitt für das ihm zugeordnete zu kühlende Medium mit einem Ein- und einem Auslaß versehen ist,
dadurch gekennzeichnet,
daß der Ringkühler zur Bildung der Abschnitte in zwei Ringsektoren (1, 2) unterteilt ist.

2. Kühler nach Anspruch 1,
dadurch gekennzeichnet,
daß zwischen den Ringsektoren (1, 2) sektorförmige Einsatzteile (3,4) angeordnet sind, welche als Trennelemente zwischen den Kühlerabschnitten ausgebildet und mit Anschlüssen für Druckluft- und Ölleitungen versehen sind.

3. Kühler nach den Ansprüchen 1 und 2,
dadurch gekennzeichnet, daß die Ringsektoren (1, 2) ungleich ausgebildet sind.

4. Kühler nach den Ansprüchen 1 bis 3,
dadurch gekennzeichnet,
daß in einem der Einsatzteile (4) ein Kondensatabscheider mit radial angeordnetem Kondensat- und Druckluftauslaß (9, 11) ausgebildet ist.

5. Kühler nach Anspruch 4,
dadurch gekennzeichnet,
daß in Umfangsrichtung auf beiden Seiten des Druckluftauslasses (9) Prallflachen (12) angeordnet sind.

## Claims

1. Cooler for a rotary compressor using oil injection, whereby an annular cooler is divided into two sections, one being designed for cooling oil and the other one for aftercooling the compressed air supplied by the compressor each section being provided with an inlet and an outlet for his respective medium to be cooled, characterized in that
the annular cooler for the forming of the sections is divided into two annular sectors (1,2).

2. Cooler according to claim 1,
characterized in that
sector-shaped insert members (3,4) are positioned between the annular sectors (1,2), which members are embodied as separation elements betwenn the cooler sections and are provided with connections for compressed air and oil pipes.

3. Cooler according to claims 1 and 2,
characterized in that
the annular sectors (1, 2) are embodied differently.

4. Cooler according to claims 1 to 3,
characterized in that
a condensate separator having a condensate and compressed air outlet (9, 11) arranged radially, is provided in one of the insert members (4).

5. Cooler according to claim 4,
characterized in that
baffles (12) are provided on both sides of the compressed air outlet (9) in circumferential direction.

## Revendications

1.- Dispositif de refroidissement pour compresseur rotatif opérant avec injection d'huile, dans lequel un dispositif de refroidissement annulaire est subdivisé en deux segments dont l'un est alors destiné à refroidir de l'huile et l'autre à refroidir ultérieurement l'air comprimé fourni par le compresseur, étant entendu que chaque segment est pourvu d'une entrée et d'une sortie pour l'agent à refroidir qui lui est attribué, caractérisé en ce que le dispositif de refroidissement annulaire est subdivisé en deux secteurs annulaires (1, 2) formant les segments.

2.- Dispositif de refroidissement suivant la revendication 1, caractérisé en ce qu'entre les secteurs annulaires (1, 2) sont disposées des pièces insérées en forme de secteur (3, 4) qui ont la forme d'éléments de séparation entre les segments du dispositif et qui sont pourvues de raccords pour des conduites d'air comprimé et des conduites d'huile.

3.- Dispositif de refroidissement suivant les revendications 1 et 2, caractérisé en ce que les secteurs annulaires (1, 2) ne sont pas pareils.

4.- Dispositif de refroidissement suivant les revendications 1 à 3, caractérisé en ce qu'un séparateur de condensat avec des sorties de condensat et d'air comprimé radiales (9, 11) est formé dans une des pièces insérées (4).

5.- Dispositif de refroidissement suivant la revendication 4, caractérisé en ce que des chicanes (12) sont prévues dans le sens circonférentiel de part et d'autre de la sortie d'air comprimé (9).
